# EUROPÄISCHE PATENTSCHRIFT

(11) **EP 3 818 511 B1**
(45) Veröffentlichungstag und Bekanntmachung des Hinweises auf die Patenterteilung: **06.05.2026**
(21) Anmeldenummer: 19734331.2
(22) Anmeldetag: 24.06.2019
(51) Int. Cl.: G08G 1/16

(54) **VERFAHREN ZUM KLASSIFIZIEREN EINER RELEVANZ EINES OBJEKTS**
METHOD FOR CLASSIFYING A RELEVANCE OF AN OBJECT
PROCÉDÉ POUR LA CLASSIFICATION DE L'IMPORTANCE D'UN OBJET

(30) Priorität: 07.07.2018 DE 102018211240
(43) Veröffentlichungstag der Anmeldung: 12.05.2021
(73) Patentinhaber: Robert Bosch GmbH, 70442 Stuttgart (DE)
(72) Erfinder: REIHER, Marcus Steffen, 71272 Renningen (DE)
(86) Internationale Anmeldenummer: PCT/EP2019/066586
(87) Internationale Veröffentlichungsnummer: WO 2020/011516

(56) Entgegenhaltungen:
- DE-A1- 102008 036 009
- DE-A1- 102008 046 488
- DE-A1- 102010 054 080
- US-A1- 2008 084 283
- US-A1- 2009 015 462
- US-A1- 2010 214 155
- US-A1- 2014 195 132
- US-A1- 2015 054 673
- US-A1- 2017 120 904
- US-A1- 2018 136 324

## Beschreibung

Die Erfindung betrifft ein Verfahren zum Klassifizieren einer Relevanz eines Objekts. Die Erfindung betrifft ferner eine Vorrichtung, die eingerichtet ist, alle Schritte des Verfahrens zum Klassifizieren einer Relevanz eines Objekts auszuführen. Die Erfindung betrifft des Weiteren ein Computerprogramm. Die Erfindung betrifft ferner ein maschinenlesbares Speichermedium.

### Stand der Technik

Die Offenlegungsschrift US 2009/015462 A1 offenbart eine Radarvorrichtung zum Detektieren eines Objektes in einem Umfeld eines Fahrzeugs.

Die Offenlegungsschrift US 2014/195132 A1 offenbart ein Verfahren und eine Vorrichtung zum Überwachen von Objekten im Umfeld eines Fahrzeugs.

Das Dokument DE102010054080A1 offenbart, mit dem Ziel, das Kollisionsrisiko eines Egofahrzeugs mit benachbarten Fahrzeugen zu bestimmen, ein Verfahren zur Beurteilung der Relevanz von Fahrzeugen, die zur Assistenzebene eines Car2X-Netzwerks gehören, in Bezug auf das ebenfalls zu dieser Assistenzebene gehörende Egofahrzeug. Um jedes Fahrzeug wird ein Perimeter gelegt, dessen Radius eine Funktion der Ungenauigkeit der Positionsbestimmung für dieses Fahrzeug ist. Überschneidet sich der Perimeter eines bestimmten Fahrzeugs nicht mit demjenigen des Egofahrzeugs, so wird dieses Fahrzeug als nicht relevant eingestuft.

Die Klassifikation der Relevanz des stationären Fahrzeugumfeldes stellt für bestimmte Typen von Umfeldsensoren (z.B. Radar) zum gegenwärtigen Stand der Technik eine Herausforderung dar. Ziel der angesprochenen Klassifikation ist die Unterscheidung funktionsrelevanter Elemente des stationären Fahrzeugumfeldes (z.B. parkende Fahrzeuge), auf die eine Regelung (z.B. Bremsung) erfolgen sollte, von den nicht relevanten Objekten, wie z.B. (unterfahrbaren) Schilderbrücken oder (überfahrbaren) Bodenobjekten, auf die nicht geregelt werden soll.

Die Herausforderung bei der betrachteten Klassifikation besteht insbesondere in der genügend hohen Unterdrückung falsch-positiver Relevanzmeldungen, bei gleichzeitig unvermindert hoher Leistung bzgl. der Positivmeldung relevanter Objekte. Normalerweise werden hierfür komplexe Klassifikationsansätze in einem hochdimensionalen Merkmalsraum verfolgt, wobei die einzelnen Merkmale oft nicht direkt die Relevanzeigenschaft eines Objektes bewerten, sondern dies nur indirekt mittels abgeleiteter Größen tun. Diese abgeleiteten Größen bedingen komplexe Annahmen über die Beschaffenheit oder das Verhalten der jeweiligen Objekte, was die Robustheit des darauf basierenden Klassifikators einschränkt.

### Offenbarung der Erfindung

Die der Erfindung zugrunde liegende Aufgabe ist darin zu sehen, ein Konzept zum effizienten Klassifizieren einer Relevanz eines Objekts bereitzustellen, welches sich in einem Umfeld eines einen Umfeldsensor umfassenden Kraftfahrzeugs befindet, hinsichtlich einer Kollision mit dem Kraftfahrzeug. Diese Aufgabe wird mittels des jeweiligen Gegenstands der unabhängigen Ansprüche gelöst.

Nach einem ersten Aspekt wird ein Verfahren zum Klassifizieren einer Relevanz eines Objekts, welches sich in einem Umfeld eines einen Umfeldsensor umfassenden Kraftfahrzeugs befindet, hinsichtlich einer Kollision mit dem Kraftfahrzeug bereitgestellt, umfassend die folgenden Schritte:
Empfangen von Messsignalen, die einen mittels des Umfeldsensors gemessenen radialen Abstand dᵣ des Objekts relativ zum Umfeldsensor, eine mittels des Umfeldsensors gemessene radiale Relativgeschwindigkeit vᵣ des Objekts relativ zum Umfeldsensor und eine gemessene Eigengeschwindigkeit v_{ego} des Kraftfahrzeugs repräsentieren,
Empfangen von Abmessungssignalen, die Abmessungen des Kraftfahrzeugs repräsentieren,
Berechnen, ob das Kraftfahrzeug mit dem Objekt kollidieren kann, basierend auf den empfangenen Messsignalen und basierend auf den empfangenen Abmessungssignalen,
Ausgeben eines Ergebnissignals, welches ein Ergebnis des Berechnens, ob das Kraftfahrzeug mit dem Objekt kollidieren kann, repräsentiert, um die Relevanz des Objekts hinsichtlich einer Kollision mit dem Kraftfahrzeug zu klassifizieren.

Nach einem zweiten Aspekt wird eine Vorrichtung bereitgestellt, die eingerichtet ist, alle Schritte des Verfahrens gemäß dem ersten Aspekt auszuführen.

Nach einem dritten Aspekt wird ein Computerprogramm bereitgestellt, welches Befehle umfasst, die bei der Ausführung des Computerprogramms durch einen Computer diesen veranlassen, ein Verfahren gemäß dem ersten Aspekt auszuführen.

Gemäß einem vierten Aspekt wird ein maschinenlesbares Speichermedium bereitgestellt, auf dem das Computerprogramm gemäß dem dritten Aspekt gespeichert ist.

Die Erfindung basiert auf der Erkenntnis, dass die obige Aufgabe dadurch gelöst werden kann, dass zum Klassifizieren der Relevanz des Objekts Abmessungen des Kraftfahrzeugs und Messwerte verwendet werden, die mittels eines üblichen Umfeldsensors einfach, effizient und genau gemessen werden können. Bei diesen Messwerten handelt es sich um den radialen Abstand des Objekts relativ zum Umfeldsensor, um die radiale Relativgeschwindigkeit des Objekts relativ zum Umfeldsensor, also relativ zum Kraftfahrzeug, insofern der Umfeldsensor vom Kraftfahrzeug umfasst ist bzw. an diesem angeordnet ist.

Weiter wird das Klassifizieren einer Relevanz eines Objekts unter Verwendung der gemessenen Eigengeschwindigkeit des Kraftfahrzeugs durchgeführt, wobei eine solche Eigengeschwindigkeit ebenfalls einfach, effizient und genau gemessen werden kann.

Somit wird insbesondere der technische Vorteil bewirkt, dass die Relevanz des Objekts unter Verwendung von einfach zu erhaltenden Werten, vorliegend die Messsignale und die Abmessungssignale (die Abmessungen des Kraftfahrzeugs sind bekannte Größen), klassifiziert werden kann.

Im Vergleich zum vorstehend genannten Stand der Technik werden also keine komplexen Klassifikationsansätze in einem hochdimensionalen Merkmalsraum benötigt, sodass gerade keine komplexen Annahmen über die Beschaffenheit oder das Verhalten des Objekts getroffen werden müssen.

Entsprechend ist das erfindungsgemäße Konzept in vorteilhafter Weise verglichen mit dem vorstehend genannten Stand der Technik besonders robust.

Weiter weist das erfindungsgemäße Konzept den technischen Vorteil auf, dass der radiale Abstand und die radiale Relativgeschwindigkeit bereits mit einem einfach aufgebauten und kostengünstig herzustellenden Umfeldsensor gemessen werden können.

Zusammenfassend wird somit der technische Vorteil bewirkt, dass ein Konzept zum effizienten Klassifizieren einer Relevanz eines Objekts bereitgestellt ist, welches sich in einem Umfeld eines einen Umfeldsensor umfassenden Kraftfahrzeugs befindet, hinsichtlich einer Kollision mit dem Kraftfahrzeug.

Gemäß der Erfindung ist der Umfeldsensor eingerichtet, einen radialen Abstand des Objektes und dessen radiale Relativgeschwindigkeit zum Umfeldsensor, also zum Kraftfahrzeug, zu messen.

Nach einer Ausführungsform ist der Umfeldsensor für eine Laufzeitmessung ausgebildet. Das heißt also, dass der Umfeldsensor ausgebildet ist, eine Laufzeitmessung durchzuführen. Der Umfeldsensor kann in diesem Fall auch als ein Laufzeitmessungssensor bezeichnet werden.

Der Umfeldsensor ist zum Beispiel ein Radarsensor, ein Lidarsensor oder ein Ultraschallsensor.

In einer Ausführungsform ist der Umfeldsensor ein Videosensor.

Gemäß der Erfindung ist vorgesehen, dass das Berechnen, ob das Kraftfahrzeug mit dem Objekt kollidieren kann, ein Berechnen eines Unsicherheitsortswerts basierend auf den empfangenen Messsignalen, wobei der Unsicherheitsortswert eine Ortsinformation bezüglich möglicher Orte des Objekts angibt, ein Berechnen eines Schwellwerts basierend auf den empfangenen Abmessungssignalen und ein Vergleichen des Unsicherheitsortswert mit dem Schwellwert umfasst, sodass das Ergebnis von dem Vergleich abhängt.

Dadurch wird zum Beispiel der technische Vorteil bewirkt, dass das Berechnen, ob das Kraftfahrzeug mit dem Objekt kollidieren kann, effizient durchgeführt werden kann. Hierbei ermöglicht zum Beispiel der Vergleich eine einfache Ja/Nein-Aussage, ob das Kraftfahrzeug mit dem Objekt kollidieren kann.

Ebenfalls gemäß der Erfindung ist vorgesehen, dass das Berechnen, ob das Kraftfahrzeug mit dem Objekt kollidieren kann, basierend auf den folgenden Annahmen durchgeführt wird: Das Objekt ist ein stationäres Objekt, eine zeitliche Ableitung einer Gierrate Ψ des Kraftfahrzeugs ist Null, eine zeitliche Ableitung einer Nickrate φ des Kraftfahrzeugs ist Null. Die Annahme, dass es sich beim dem Objekt um ein stationäres Objekt handelt, ist insbesondere dann unkritisch, wenn die gemessene Radialgeschwindigkeit am gemessenen Ort des Objekts genügend genau mit der Eigengeschwindigkeit des Kraftfahrzeugs übereinstimmt. Genügend genau bedeutet hier beispielsweise innerhalb einer Fehlertoleranz von kleiner oder kleiner-gleich 10 %, beispielsweise von kleiner oder kleiner-gleich 5 %, beispielsweise von kleiner oder kleiner-gleich 1%, bezogen auf die Eigengeschwindigkeit des Kraftfahrzeugs. Die zeitlichen Ableitungen von Gierrate und Nickrate des Kraftfahrzeugs werden gemäß einer Ausführungsform durch ein oder mehrere elektronische Stabilitätsprogramme des Kraftfahrzeugs ermittelt, beispielsweise mit hinreichender Genauigkeit ermittelt. Das Zutreffen der Annahmen kann also ebenfalls insbesondere einfach geprüft werden.

Dadurch wird zum Beispiel der technische Vorteil bewirkt, dass das Berechnen, ob das Kraftfahrzeug mit dem Objekt kollidieren kann, effizient durchgeführt werden kann. Insbesondere wird dadurch der technische Vorteil bewirkt, dass bei Verwendung von zumindest einer dieser Annahmen das Berechnen unter Verwendung von analytisch lösbaren Gleichungen durchgeführt werden kann.

Gemäß der Erfindung ist vorgesehen, dass ein Positionssignal empfangen wird, wobei das Positionssignal eine Position des Umfeldsensors am Kraftfahrzeug repräsentiert, wobei das Berechnen, ob das Kraftfahrzeug mit dem Objekt kollidieren kann, basierend auf dem empfangenen Positionssignal durchgeführt wird.

Dadurch wird zum Beispiel der technische Vorteil bewirkt, dass das Berechnen, ob das Kraftfahrzeug mit dem Objekt kollidieren kann, effizient durchgeführt werden kann. Insbesondere wird durch das Berücksichtigen der Position des Umfeldsensors am Kraftfahrzeug eine genauere Aussage darüber ermöglicht, ob das Kraftfahrzeug mit dem Objekt kollidieren kann.

Gemäß der Erfindung ist vorgesehen, dass das Berechnen, ob das Kraftfahrzeug mit dem Objekt kollidieren kann, basierend auf allen Annahmen durchgeführt wird, wobei die Abmessungen des Kraftfahrzeugs eine Breite B und eine Höhe H umfassen, wobei die Position des Umfeldsensors durch eine Höhe h über Grund und eine Distanz b außermittig zu einer Kraftfahrzeuglängsachse vorgegeben ist, wobei der Unsicherheitsortswert gemäß ${d}_{r}^{2} \left(1-{\left(\frac{{v}_{r}}{{v}_{ego}}\right)}^{2}\right)$ berechnet wird, wobei der Schwellwert gemäß $max \left({h}^{2}, {\left(H-h\right)}^{2}\right) + max \left({\left(\frac{B}{2}+b\right)}^{2}, {\left(\frac{B}{2}-b\right)}^{2}\right.$) berechnet wird, wobei, wenn der Unsicherheitsortswert kleiner oder kleiner-gleich dem Schwellwert ist, als Ergebnis berechnet wird, dass das Kraftfahrzeug nicht mit dem Objekt kollidieren kann, wobei, wenn der Unsicherheitsortswert größer als der Schwellwert ist, als Ergebnis berechnet wird, dass das Kraftfahrzeug mit dem Objekt kollidieren kann.

Dadurch wird zum Beispiel der technische Vorteil bewirkt, dass das Berechnen, ob das Kraftfahrzeug mit dem Objekt kollidieren kann, effizient durchgeführt werden kann. Gemäß dieser Ausführungsform liegen mögliche Orte des Objekts auf einem Kreis mit einem Radius, der gleich der Wurzel aus dem Unsicherheitswert ist, wobei der Kreis ein Zentrum aufweist, welcher sich im radialen Abstand vom Einbauort des Umfeldsensors befindet.

In einer anderen Ausführungsform **,** die außerhalb des beanspruchten Gegenstands liegt, ist vorgesehen, dass die Messsignale eine mittels des Umfeldsensors gemessene Querablage dy des Objekts **repräsentieren,** wobei das Berechnen, ob das Kraftfahrzeug mit dem Objekt kollidieren kann, basierend auf allen Annahmen durchgeführt wird, wobei die Abmessungen des Kraftfahrzeugs eine Höhe H umfassen, wobei die Position des Umfeldsensors durch eine Höhe h über Grund vorgegeben ist, wobei der Unsicherheitsortswert gemäß ${d}_{r}^{2} \left(1-{\left(\frac{{v}_{r}}{{v}_{ego}}\right)}^{2}\right) - {d}_{y}^{2}$ berechnet wird, wobei der Schwellwert gemäß max(*h*², (*H* - *h*)²) berechnet wird, wobei, wenn der Unsicherheitsortswert kleiner oder kleiner-gleich dem Schwellwert ist, als Ergebnis berechnet wird, dass das Kraftfahrzeug nicht mit dem Objekt kollidieren kann, wobei, wenn der Unsicherheitsortswert größer als der Schwellwert ist, als Ergebnis berechnet wird, dass das Kraftfahrzeug mit dem Objekt kollidieren kann.

Dadurch wird zum Beispiel der technische Vorteil bewirkt, dass das Berechnen, ob das Kraftfahrzeug mit dem Objekt kollidieren kann, effizient durchgeführt werden kann. Gemäß dieser Ausführungsform reduziert sich der im Zusammenhang mit der vorstehenden Ausführungsform genannte Kreis auf zwei mögliche Aufenthaltsorte des Objekts. Somit kann in vorteilhafter Weise eine verfeinerte Abschätzung der Relevanz des Objekts erfolgen.

Hier wird insbesondere implizit angenommen, dass die Relevanz über die Lateralposition bereits ermittelt wurde und die Formel nur noch angewendet wird, wenn ein Objekt aus der Lateralposition bereits relevant ist und nur noch über die unbekannte Elevation entschieden werden muss.

In einer Ausführungsform ist vorgesehen, dass die Messsignale eine gemessene Elevationsablage mit einem Fehlerwert repräsentieren, wobei basierend auf der gemessenen Elevationsablage und dem Unsicherheitsortswert die gemessene Elevationsablage korrigiert wird.

Dadurch wird zum Beispiel der technische Vorteil bewirkt, dass eine Schätzung der Elevationsablage effizient und signifikant verbessert werden kann.

Der Umfeldsensor ist gemäß einer Ausführungsform zur Kartierung einer Umgebung oder eines Umfelds des Kraftfahrzeugs eingerichtet.

Der Umfeldsensor ist in der Lage, neben dem (radialen) Abstand des Objektes auch dessen radiale Relativgeschwindigkeit zu messen. Daher liegt beispielsweise folgender Zusammenhang zwischen den Messgrößen (radialer Abstand und radiale Relativgeschwindigkeit) vor, wobei die nachfolgenden Berechnungen bezogen auf einen dreidimensionalen kartesischen Raum durchgeführt werden. Insofern wird ein x, y, z-Koordinatensystem wie folgt definiert: Die x-Achse des Koordinatensystems verläuft parallel zur Längsachse des Kraftfahrzeugs, die y-Achse des Koordinatensystems verläuft quer zum Kraftfahrzeug, die z-Achse des Koordinatensystems verläuft senkrecht zur x- und y-Achse, das Zentrum des Koordinatensystems liegt im Zentrum des Umfeldsensors.

Die radiale Relativgeschwindigkeit vᵣ des Objekts entspricht demnach dem Skalarprodukt aus der Relativposition p des Objektes in kartesischen Koordinaten (dx, dy, dz, Koordinatenursprung am Ort des Sensors) und der Relativgeschwindigkeit vᵣ dieses Objektes im selben Koordinatensystem (vx, vy, vz), normiert auf den kartesischen (radialen) Abstand dᵣ des Objektes. dx bezeichnet nachfolgend die Längsablage des Objekts. dy bezeichnet nachfolgend die Querablage des Objekts. dz bezeichnet nachfolgend die Elevationsablage des Objekts.

Im Folgenden wird angenommen, dass das Objekt ein stationäres Objekt ist.

Diese Annahme ist zum Beispiel für Objektgeschwindigkeiten gerechtfertigt, die relativ zur Kraftfahrzeuggeschwindigkeit vernachlässigbar klein ist.

Das Objekt ist gemäß der Erfindung ein stationäres Objekt.

Wird also angenommen, dass das Objekt ein stationäres Objekt ist, (deren Identifikation / Filterung ist zum aktuellen Stand der Technik mit einfachen Verfahren möglich), so werden die Komponenten der Relativgeschwindigkeit (vx, vy, vz) vollständig durch die Bewegung des Kraftfahrzeugs vorgegeben bzw. berechnet, wobei beispielsweise folgende Näherungen bzw. Annahmen verwendet werden, wobei angemerkt wird, dass die Nutzung der Näherung lediglich der einfacheren Darstellung der folgenden Schritte dient:
Die Relativgeschwindigkeit vᵣ in longitudinaler Richtung (vx) entspricht demnach der negativen Eigengeschwindigkeit v_{ego} des Kraftfahrzeugs, die beiden anderen Geschwindigkeitskomponenten (vy, vz) resultieren näherungsweise aus den negativen Drehraten des Kraftfahrzeugs um seine vertikale Achse (Gierrate, φ) und um seine Querachse (Nickrate, ω), welche durch eine Multiplikation mit dem radialen Abstand dᵣ von einer Winkelgeschwindigkeit in eine kartesische Geschwindigkeit umgerechnet werden. Unter Ausnutzung einer einfachen Umformung für den radialen Abstand (dᵣ) und den longitudinalen Abstand (dx) gilt folgende Näherung für die radiale Relativgeschwindigkeit: ${v}_{r} = \frac{1}{\left|p\right|} {v}^{t} p = : \frac{1}{{d}_{r}} \left({d}_{x}{v}_{x}+{d}_{y}{v}_{y}+{d}_{z}{v}_{z}\right)$ $\begin{matrix}{v}_{x} \approx - {v}_{ego} \\ {v}_{y} \approx - {d}_{r} \frac{\partial φ}{\partial t} \\ {v}_{z} \approx - {d}_{r} \frac{\partial ω}{\partial t} \\ {d}_{x} = \sqrt{{{d}_{r}}^{2} - {{d}_{y}}^{2} - {{d}_{z}}^{2}} = > \frac{{d}_{x}}{{d}_{r}} = \sqrt{1 - \frac{{d}_{y}^{2} + {d}_{z}^{2}}{{d}_{r}^{2}}} \\ - {v}_{r} \approx \sqrt{1 - \frac{{d}_{y}^{2} + {d}_{z}^{2}}{{d}_{r}^{2}}} {v}_{ego} + {d}_{y} \frac{\partial φ}{\partial t} + {d}_{z} \frac{\partial ω}{\partial t}\end{matrix}$

Zur weiteren Vereinfachung der Darstellung werden im Folgenden nur noch Situationen betrachtet, in denen sich das Kraftfahrzeug mit näherungsweise konstanter Geschwindigkeit und ohne signifikante Drehraten bewegt (dieser Zustand kann zum Beispiel anhand von Signalen eines ESP-Sensors des Kraftfahrzeug direkt festgestellt werden). Das heißt also, dass angenommen wird, dass eine zeitliche Ableitung der Gierrate des Kraftfahrzeugs, eine zeitliche Ableitung der Nickrate des Kraftfahrzeugs und eine zeitliche Ableitung der Eigengeschwindigkeit des Kraftfahrzeugs Null sind. Es gilt also insbesondere: $\left|\frac{\partial φ}{\partial t}=\frac{\partial ω}{\partial t}=0\right.$ so folgt schließlich die einfache Näherung: ${D}^{2} : = {d}_{y}^{2} + {d}_{z}^{2} \approx {d}_{r}^{2} \left(1-{\left(\frac{{v}_{r}}{{v}_{ego}}\right)}^{2}\right)$

Demnach kann allein aus der Messung des radialen Abstands dᵣ, der radialen Relativgeschwindigkeit vᵣ sowie der Eigengeschwindigkeit des Fahrzeugs v_{ego} auf eine vermischte Form D der Querablage dy und der Elevationsablage dz des vermessenen Objektes (jeweils relativ zur Umfeldsensorposition) geschlossen werden. D² bezeichnet hier den vorstehend bzw. nachstehend beschriebenen Unsicherheitsortswert.

Auf Basis einer solchen Einzelmessung beschreiben die möglichen Kombinationen aus dy und dz im kartesischen Raum also einen Kreis (nachfolgend auch als Unsicherheitskreis bezeichnet) mit Radius D und Abstand dᵣ vom Einbauort des Umfeldsensors. Die benötigten Messgrößen können zum Beispiel bereits mit kostengünstigen Radarsensoren minimaler Baugröße ermittelt werden, da keine komplexen Antennenstrukturen zur Bestimmung des Einfallswinkels der reflektierten Signale erforderlich sind.

Daneben ist der Wert der Relativgeschwindigkeit unabhängig von einer eventuellen Verdrehung oder Dejustage des Umfeldsensors, was die Robustheit weiter erhöht.

Auf Basis des Wertes von D² kann mit obiger Veranschaulichung im Raum bereits eine sehr einfache Bewertung der Relevanz des Objektes erfolgen.

Eine notwendige Bedingung für die Kollision mit dem Objekt zu einem zukünftigen Zeitpunkt ist, dass sowohl dessen Querablage dy als auch Elevationsablage dz in einem Bereich liegen, der den Abmessungen des Kraftfahrzeugs (mit Breite B, Höhe H) entspricht.

Unter der Annahme, dass der Umfeldsensor am Kraftfahrzeug um die Distanz b außermittig sowie in einer Höhe h über Grund montiert ist, kann das Eigenfahrzeug nur mit einem Objekt kollidieren, dessen Wert für D² kleiner oder kleiner-gleich dem folgenden Schwellwert ist: $max \left({h}^{2}, {\left(H-h\right)}^{2}\right) + max \left({\left(\frac{B}{2}+b\right)}^{2}, {\left(\frac{B}{2}-b\right)}^{2}\right)$

Ist im Umkehrschluss der Wert D² größer als der vorstehende Schwellwert, so kann das Kraftfahrzeug nicht mit dem betrachteten stationären Objekt kollidieren, weshalb dieses für eine Regelung einer Quer- und/oder Längsführung des Kraftfahrzeugs nicht in Betracht gezogen werden muss.

Damit ist bereits auf Ebene der Umfeldsensormessgrößen eine robuste Vorselektion der relevanten Objekte ermöglicht, was zum Beispiel den Rechenzeitbedarf in nachfolgenden Datenverarbeitungsschichten des Systems senkt und höhere Updateraten (Aktualisierungsraten) oder kostengünstigere Recheneinheiten ermöglicht.

Wenn der Umfeldsensor (zusätzlich zum radialen Abstand dᵣ sowie der radialen Relativgeschwindigkeit vᵣ selbst noch die Querablage dy eines Objektes direkt bestimmen kann, was für moderne Radarsensoren fast immer der Fall ist, so kann obige Näherung in eine Abschätzung für die (absolute) Elevationsablage dz des entsprechenden Objektes verfeinert werden. Der Unsicherheitskreis im Raum aus obigem Beispiel degradiert nun zu zwei möglichen punktförmigen Aufenthaltsorten des Objektes.

Der Unsicherheitsortswert berechnet sich wie folgt: ${d}_{z}^{2} \approx {d}_{r}^{2} \left(1-{\left(\frac{{v}_{r}}{{v}_{ego}}\right)}^{2}\right) - {d}_{y}^{2}$

Der Schwellwert berechnet sich wie folgt: $max \left({h}^{2}, {\left(H-h\right)}^{2}\right)$

Ist der Unsicherheitsortswert kleiner oder kleiner-gleich dem Schwellwert, so wird als Ergebnis berechnet, dass das Kraftfahrzeug nicht mit dem Objekt kollidieren kann. Ist der Unsicherheitsortswert größer als der Schwellwert, so wird als Ergebnis berechnet, dass das Kraftfahrzeug mit dem Objekt kollidieren kann.

Auch wenn der Umfeldsensor auf Basis seiner Antennenstruktur nicht in der Lage ist, die Elevation eines Objektes zu messen, kann mit dem hier beschriebenen Verfahren also zumindest für ein stationäres Objekt eine direkte Schätzung der absoluten Elevationsablage erfolgen. Auf Basis dieser Schätzung kann, analog zum oben beschriebenen Vorgehen, eine verfeinerte Abschätzung der Relevanz des betreffenden stationären Objektes erfolgen

Falls die Antennenstrukturen des Umfeldsensors schließlich auch eine Messung der Elevationsablage erlauben, kann mit dem beschriebenen Verfahren immer noch die Schätzung dieser Elevation signifikant verbessert werden, da die dafür benötigten Größen häufig mit höherer Genauigkeit zur Verfügung stehen, als es die direkte Messung der Elevation über die Antennenstruktur des Radarsensors erlaubt.

Gemäß einer Ausführungsform ist vorgesehen, dass das Verfahren gemäß dem ersten Aspekt mittels der Vorrichtung gemäß dem zweiten Aspekt ausgeführt oder durchgeführt wird.

Verfahrensmerkmale ergeben sich unmittelbar aus entsprechenden Vorrichtungsmerkmalen und umgekehrt.

Das heißt also insbesondere, dass sich technische Funktionalitäten hinsichtlich der Vorrichtung analog aus entsprechenden technischen Funktionalitäten des Verfahrens und umgekehrt ergeben.

Die Erfindung wird im Folgenden anhand von bevorzugten Ausführungsbeispielen näher erläutert. Hierbei zeigen:
Fig. 1 ein Ablaufdiagramm eines Verfahrens zum Klassifizieren einer Relevanz eines Objekts,
Fig. 2 eine Vorrichtung, die eingerichtet ist, ein Verfahren zum Klassifizieren einer Relevanz eines Objekts auszuführen,
Fig. 3 ein maschinenlesbares Speichermedium und
Fig. 4 ein Kraftfahrzeug.

Fig. 1 zeigt ein Ablaufdiagramm eines Verfahrens zum Klassifizieren einer Relevanz eines Objekts, welches sich in einem Umfeld eines einen Umfeldsensor umfassenden Kraftfahrzeugs befindet, hinsichtlich einer Kollision mit dem Kraftfahrzeug, umfassend die folgenden Schritte:
Empfangen 101 von Messsignalen, die einen mittels des Umfeldsensors gemessenen radialen Abstand dᵣ des Objekts relativ zum Umfeldsensor, eine mittels des Umfeldsensors gemessene radiale Relativgeschwindigkeit vᵣ des Objekts relativ zum Umfeldsensor und eine gemessene Eigengeschwindigkeit v_{ego} des Kraftfahrzeugs repräsentieren,
Empfangen 103 von Abmessungssignalen, die Abmessungen des Kraftfahrzeugs repräsentieren,
Berechnen 105, ob das Kraftfahrzeug mit dem Objekt kollidieren kann, basierend auf den empfangenen Messsignalen und basierend auf den empfangenen Abmessungssignalen,
Ausgeben 107 eines Ergebnissignals, welches ein Ergebnis des Berechnens, ob das Kraftfahrzeug mit dem Objekt kollidieren kann, repräsentiert, um die Relevanz des Objekts hinsichtlich einer Kollision mit dem Kraftfahrzeug zu klassifizieren.

Fig. 2 zeigt eine Vorrichtung 201, die eingerichtet ist, alle Schritte eines Verfahrens zum Klassifizieren einer Relevanz eines Objekts auszuführen.

Zum Beispiel ist die Vorrichtung 201 ausgebildet, das in Fig. 1 gezeigte Verfahren auszuführen.

Die Vorrichtung 201 umfasst einen Eingang 203 zum Empfangen von Messsignalen, die einen mittels des Umfeldsensors gemessenen radialen Abstand dᵣ des Objekts relativ zum Umfeldsensor, eine mittels des Umfeldsensors gemessene radiale Relativgeschwindigkeit vᵣ des Objekts relativ zum Umfeldsensor und eine gemessene Eigengeschwindigkeit v_{ego} des Kraftfahrzeugs repräsentieren, und zum Empfangen von Abmessungssignalen, die Abmessungen des Kraftfahrzeugs repräsentieren.

Die Vorrichtung 201 umfasst einen Prozessor 205 zum Berechnen, ob das Kraftfahrzeug mit dem Objekt kollidieren kann, basierend auf den empfangenen Messsignalen und basierend auf den empfangenen Abmessungssignalen.

Die Vorrichtung 201 umfasst ferner einen Ausgang 207 zum Ausgeben eines Ergebnissignals, welches ein Ergebnis des Berechnens, ob das Kraftfahrzeug mit dem Objekt kollidieren kann, repräsentiert, um die Relevanz des Objekts hinsichtlich einer Kollision mit dem Kraftfahrzeug zu klassifizieren.

Nach einer Ausführungsform sind mehrere Prozessoren zum Berechnen, ob das Kraftfahrzeug mit dem Objekt kollidieren kann, vorgesehen.

Fig. 3 zeigt ein maschinenlesbares Speichermedium 303, auf dem ein Computerprogramm 303 gespeichert ist, wobei das Computerprogramm 303 Befehle umfasst, die bei der Ausführung des Computerprogramms durch einen Computer, beispielsweise durch die Vorrichtung 201 der Fig. 2, diesen veranlassen, alles Schritte eines Verfahren zum Klassifizieren einer Relevanz eines Objekts, beispielsweise alle Schritte des in Fig. 1 gezeigten Verfahrens, auszuführen.

Fig. 4 zeigt ein Kraftfahrzeug 401.

Das Kraftfahrzeug 401 umfasst einen Umfeldsensor 403. Der Umfeldsensor 403 ist zum Beispiel ein Radarsensor oder ein Lidarsensor.

Das Kraftfahrzeug 401 umfasst ferner die Vorrichtung 201 gemäß Fig. 2.

Der Umfeldsensor 403 erfasst zum Beispiel ein Umfeld des Kraftfahrzeugs. Bei Detektion eines Objekts in dem erfassten Umfeld kann mittels des Umfeldsensors 403 ein radialer Abstand des Objekts zum Umfeldsensor 403 sowie eine radiale Relativgeschwindigkeit des Objekts relativ zum Umfeldsensor, also zum Kraftfahrzeug 401, insofern der Umfeldsensor 403 am Kraftfahrzeug 401 angeordnet ist, gemessen werden.

Dieser Messung entsprechende Messsignale werden an den Eingang 203 der Vorrichtung 201 gesendet. Der Eingang 203 empfängt diese Messsignale und empfängt weitere Messsignale, die eine gemessene Eigengeschwindigkeit des Kraftfahrzeugs 401 repräsentieren. Diese Messsignale und die weiteren Messsignale sind also Messsignale, die vom Prozessor 205 empfangen werden und die den mittels des Umfeldsensors 403 gemessenen radialen Abstand dᵣ des Objekts relativ zum Umfeldsensor 403, eine mittels des Umfeldsensors 403 gemessene radiale Relativgeschwindigkeit vᵣ des Objekts relativ zum Umfeldsensor 403 und eine gemessene Eigengeschwindigkeit v_{ego} des Kraftfahrzeugs 401 repräsentieren.

Der Prozessor 205 berechnet, wie vorstehend und/oder nachstehend beschrieben, ob das Kraftfahrzeug mit dem Objekt kollidieren kann.

Der Prozessor 205 erzeugt ein aus der Berechnung resultierendes Ergebnissignal, welches über den Ausgang 207 ausgegeben wird.

Zum Beispiel wird das Ergebnissignal an eine Steuerungseinrichtung 405 des Kraftfahrzeugs 401 ausgegeben.

Die Steuerungseinrichtung 405 ist gemäß einer Ausführungsform ausgebildet, basierend auf dem ausgegebenen Ergebnissignal eine Quer- und/oder Längsführung des Kraftfahrzeugs 401 zu steuern.

Zusammenfassend wird ein Konzept zum effizienten Klassifizieren einer Relevanz eines Objekts bereitgestellt, welches sich in einem Umfeld eines einen Umfeldsensor umfassenden Kraftfahrzeugs befindet, hinsichtlich einer Kollision mit dem Kraftfahrzeug. Das erfindungsgemäße Konzept beruht unter anderem nicht auf einer zeitlichen Filterung von Messgrößen oder Hypothesen zur Bildung von Objekten, sondern vielmehr insbesondere unmittelbar auf Basismessgrößen eines Umfeldsensors, was eine hohe Allgemeingültigkeit bezüglich einer Anwendbarkeit und Robustheit garantiert. Die verwendeten Basismessgrößen, also der gemessene radiale Abstand und die gemessene radiale Relativgeschwindigkeit, können in vorteilhafter Weise bereits von einem sehr günstig zu gestaltenden Umfeldsensor zur Verfügung gestellt werden.

## Patentansprüche

1. Verfahren zum Klassifizieren einer Relevanz eines Objekts, welches sich in einem Umfeld eines einen Umfeldsensor (403) umfassenden Kraftfahrzeugs (401) befindet, hinsichtlich einer Kollision mit dem Kraftfahrzeug (401), umfassend die folgenden Schritte:
Empfangen (101) von Messsignalen, die einen mittels des Umfeldsensors (403) gemessenen radialen Abstand dᵣ des Objekts relativ zum Umfeldsensor (403), eine mittels des Umfeldsensors (403) gemessene radiale Relativgeschwindigkeit vᵣ des Objekts relativ zum Umfeldsensor (403) und eine gemessene Eigengeschwindigkeit v_{ego} des Kraftfahrzeugs (401) repräsentieren,
Empfangen (103) von Abmessungssignalen, die Abmessungen des Kraftfahrzeugs (401) repräsentieren,
Berechnen (105), ob das Kraftfahrzeug (401) mit dem Objekt kollidieren kann, basierend auf den empfangenen Messsignalen und basierend auf den empfangenen Abmessungssignalen,
Ausgeben (107) eines Ergebnissignals, welches ein Ergebnis des Berechnens, ob das Kraftfahrzeug (401) mit dem Objekt kollidieren kann, repräsentiert, um die Relevanz des Objekts hinsichtlich einer Kollision mit dem Kraftfahrzeug (401) zu klassifizieren, **dadurch gekennzeichnet, dass** das Berechnen (105), ob das Kraftfahrzeug (401) mit dem Objekt kollidieren kann, ein Berechnen eines Unsicherheitsortswerts basierend auf den empfangenen Messsignalen, wobei der Unsicherheitsortswert eine Ortsinformation bezüglich möglicher Orte des Objekts angibt, ein Berechnen eines Schwellwerts basierend auf den empfangenen Abmessungssignalen und ein Vergleichen des Unsicherheitsortswert mit dem Schwellwert umfasst, sodass das Ergebnis von dem Vergleich abhängt,
wobei das Berechnen (105), ob das Kraftfahrzeug (401) mit dem Objekt kollidieren kann, basierend auf den folgenden Annahmen durchgeführt wird: Das Objekt ist ein stationäres Objekt, eine zeitliche Ableitung einer Gierrate ψ des Kraftfahrzeugs (401) ist Null, eine zeitliche Ableitung einer Nickrate φ des Kraftfahrzeugs (401) ist Null und eine zeitliche
Ableitung der Eigengeschwindigkeit des Kraftfahrzeugs ist Null, wobei ein Positionssignal empfangen wird, wobei das Positionssignal eine Position des Umfeldsensors (403) am Kraftfahrzeug (401) repräsentiert, wobei das Berechnen (105), ob das Kraftfahrzeug (401) mit dem Objekt kollidieren kann, basierend auf dem empfangenen Positionssignal durchgeführt wird,
wobei die Abmessungen des Kraftfahrzeugs (401) eine Breite B und eine Höhe H umfassen, wobei die Position des Umfeldsensors (403) durch eine Höhe h über Grund und eine Distanz b außermittig zu einer Kraftfahrzeuglängsachse vorgegeben ist, wobei der Unsicherheitsortswert gemäß ${d}_{r}^{2} \left(1-{\left(\frac{{v}_{r}}{{v}_{ego}}\right)}^{2}\right)$ berechnet wird, wobei der Schwellwert gemäß $max \left({h}^{2}, {\left(H-h\right)}^{2}\right) + max \left({\left(\frac{B}{2}+b\right)}^{2}, {\left(\frac{B}{2}-b\right)}^{2}\right)$ berechnet wird, wobei, wenn der Unsicherheitsortswert kleiner oder kleiner-gleich dem Schwellwert ist, als Ergebnis berechnet wird, dass das Kraftfahrzeug (401) nicht mit dem Objekt kollidieren kann, wobei, wenn der Unsicherheitsortswert größer als der Schwellwert ist, als Ergebnis berechnet wird, dass das Kraftfahrzeug (401) mit dem Objekt kollidieren kann.

2. Vorrichtung (201), die eingerichtet ist, alle Schritte des Verfahrens gemäß Anspruch 1 auszuführen.

3. Computerprogramm (303), umfassend Befehle, die bei der Ausführung des Computerprogramms (303) durch einen Computer diesen veranlassen, ein Verfahren gemäß Anspruch 1 auszuführen.

4. Maschinenlesbares Speichermedium (301), auf dem das Computerprogramm (303) nach Anspruch 3 gespeichert ist.

## Claims

1. Method for classifying a relevance of an object, which is located in an environment of a motor vehicle (401) comprising an environment sensor (403), with regard to a collision with the motor vehicle (401), comprising the following steps:
receiving (101) measurement signals which represent a radial distance dᵣ of the object relative to the environment sensor (403), as measured by means of the environment sensor (403), a radial relative speed vᵣ of the object relative to the environment sensor (403), as measured by means of the environment sensor (403), and a measured ego speed v_{ego} of the motor vehicle (401), receiving (103) dimension signals representing dimensions of the motor vehicle (401),
calculating (105) whether the motor vehicle (401) can collide with the object, based on the received measurement signals and based on the received dimension signals,
outputting (107) a result signal representing a result of calculating whether the motor vehicle (401) can collide with the object, in order to classify the relevance of the object with respect to a collision with the motor vehicle (401), **characterized in that** the calculation (105) of whether the motor vehicle (401) can collide with the object comprises calculating an uncertainty location value based on the received measurement signals, wherein the uncertainty location value indicates location information relating to possible locations of the object, calculating a threshold value based on the received dimension signals and comparing the uncertainty location value with the threshold value, such that the result depends on the comparison,
wherein the calculation (105) of whether the motor vehicle (401) can collide with the object is carried out on the basis of the following assumptions: the object is a stationary object, a time derivative of a yaw rate Ψ of the motor vehicle (401) is zero, a time derivative of a pitch rate φ of the motor vehicle (401) is zero, and a time derivative of the ego speed of the motor vehicle is zero,
wherein a position signal is received, wherein the position signal represents a position of the environment sensor (403) on the motor vehicle (401), wherein the calculation (105) of whether the motor vehicle (401) can collide with the object is carried out based on the received position signal,
wherein the dimensions of the motor vehicle (401) comprise a width B and a height H, wherein the position of the environment sensor (403) is specified by a height h above ground and a distance b off-centre with respect to a motor vehicle longitudinal axis, wherein the uncertainty location value is calculated according to ${d}_{r}^{2} \left(1-{\left(\frac{{v}_{r}}{{v}_{ego}}\right)}^{2}\right)$*,* wherein the threshold value is calculated according to $max \left({h}^{2}, {\left(H-h\right)}^{2}\right) + max \left({\left(\frac{B}{2}+b\right)}^{2}, {\left(\frac{B}{2}-b\right)}^{2}\right)$, wherein, if the uncertainty location value is less than or less than or equal to the threshold value, it is calculated as the result that the motor vehicle (401) cannot collide with the object, wherein, if the uncertainty location value is greater than the threshold value, it is calculated as the result that the motor vehicle (401) may collide with the object.

2. Device (201) which is configured to carry out all steps of the method according to Claim 1.

3. Computer program (303) comprising instructions which, when the computer program (303) is executed by a computer, cause the latter to perform a method according to Claim 1.

4. Machine-readable storage medium (301) on which the computer program (303) according to Claim 3 is stored.

## Revendications

1. Procédé pour la classification de l'importance d'un objet, lequel se trouve dans un environnement d'un véhicule à moteur (401) comprenant un capteur d'environnement (403), en ce qui concerne une collision avec le véhicule à moteur (401), comprenant les étapes suivantes :
recevoir (101) des signaux de mesure, qui représentent une distance radiale dᵣ de l'objet par rapport au capteur d'environnement (403) mesurée au moyen du capteur d'environnement (403), une vitesse relative radiale vᵣ de l'objet par rapport au capteur d'environnement (403) mesurée au moyen du capteur d'environnement (403), et une vitesse propre v_{ego}, mesurée du véhicule à moteur (401),
recevoir (103) des signaux de dimension qui représentent les dimensions du véhicule à moteur (401),
calculer (105) si le véhicule à moteur (401) peut entrer en collision avec l'objet, sur la base des signaux de mesure reçus et sur la base des signaux de dimension reçus,
fournir en sortie (107) un signal de résultat, lequel représente un résultat du calcul déterminant si le véhicule à moteur (401) peut entrer en collision avec l'objet, pour classifier l'importance de l'objet en ce qui concerne une collision avec le véhicule à moteur (401), **caractérisée en ce que** le calcul (105) déterminant si le véhicule à moteur (401) peut entrer en collision avec l'objet comprend un calcul d'une valeur de position d'incertitude sur la base des signaux de mesure reçus, la valeur de position d'incertitude indiquant une information de position concernant des positions possibles de l'objet, un calcul d'une valeur de seuil sur la base des signaux de dimension reçus, et une comparaison de la valeur de position d'incertitude avec la valeur de seuil, de sorte que le résultat dépend de la comparaison,
le calcul (105) déterminant si le véhicule à moteur (401) peut entrer en collision avec l'objet étant effectué sur la base des hypothèses suivantes : l'objet est un objet stationnaire, une dérivée temporelle d'une vitesse de lacet ψ du véhicule à moteur (401) est nulle, une dérivée temporelle d'une vitesse de tangage φ du véhicule à moteur (401) est nulle, et une dérivée temporelle de la vitesse propre du véhicule à moteur est nulle,
un signal de position étant reçu, le signal de position représentant une position du capteur d'environnement (403) au niveau du véhicule à moteur (401), le calcul (105) permettant de déterminer si le véhicule à moteur (401) peut entrer en collision avec l'objet étant effectué sur la base du signal de position reçu,
les dimensions du véhicule à moteur (401) comprenant une largeur B et une hauteur H, la position du capteur d'environnement (403) étant définie par une hauteur h au-dessus du sol et une distance b décentrée par rapport à un axe longitudinal du véhicule à moteur, la valeur de position d'incertitude étant calculée conformément à ${d}_{r}^{2} \left(1-{\left(\frac{{v}_{r}}{{v}_{ego}}\right)}^{2}\right)$*,* la valeur de seuil étant calculée con-formément à $max \left({h}^{2}, {\left(H-h\right)}^{2}\right) + max \left({\left(\frac{B}{2}+b\right)}^{2}, {\left(\frac{B}{2}-b\right)}^{2}\right)$, dans lequel, lorsque la valeur de position d'incertitude est inférieure ou inférieure ou égale à la valeur de seuil, le résultat calculé est que le véhicule à moteur (401) ne peut pas entrer en collision avec l'objet, et dans lequel, lorsque la valeur de position d'incertitude est supérieure à la valeur de seuil, le résultat calculé est que le véhicule à moteur (401) peut entrer en collision avec l'objet.

2. Dispositif (201), lequel est conçu pour exécuter toutes les étapes du procédé selon la revendication 1.

3. Programme informatique (303), comprenant des instructions qui, lorsque le programme informatique (303) est exécuté par un ordinateur, amènent celui-ci à mettre en œuvre un procédé selon la revendication 1.

4. Support de stockage (301) lisible par machine, sur lequel est stocké le programme informatique (303) selon la revendication 3.
